# FASCICULE DE BREVET EUROPEEN

(11) **EP 4 400 280 B1**
(45) Date de publication et mention de la délivrance du brevet: **20.11.2024**
(21) Numéro de dépôt: 23216373.3
(22) Date de dépôt: 13.12.2023
(51) Int. Cl.: B26B 11/00

(54) **COUTEAU À LAME ARTICULÉE MUNI D'UN DÉCAPSULEUR**
MESSER MIT ANGELENKTEM MESSER UND MIT EINEM ENTKORKER
KNIFE WITH HINGED BLADE PROVIDED WITH A BOTTLE OPENER

(30) Priorité: 10.01.2023 FR 2300252
(43) Date de publication de la demande: 17.07.2024
(73) Titulaire: Opinel SAS, 73000 Chambery (FR)
(72) Inventeur: OPINEL, François, 73000 CHAMBERY (FR)
(74) Mandataire: Germain Maureau

(56) Documents cités:
- EP-A1- 0 860 396
- US-A1- 2003 110 572
- US-A1- 2011 179 581

## Description

La présente invention concerne un instrument à main du type couteau, comportant un manche et une lame articulée sur le manche, la lame étant escamotable dans un espace intérieur de ce dernier et susceptible d'être employée sensiblement dans l'axe longitudinal du manche.

Elle se rapporte plus particulièrement à un tel couteau muni d'un décapsuleur.

On connaît des couteaux comportant au moins un outil additionnel tel que tournevis, poinçon ou similaire.

Par exemple, le plus connu est un instrument à main dénommé usuellement par l'expression « couteau suisse », comportant un bloc formant manche. Sur ce dernier sont montés articulés selon un axe transversal plusieurs outils tels que ciseaux, lime, lame poinçon, tournevis, tire-bouchon, clé USB, etc.

Il est en particulier connu d'utiliser comme outil un décapsuleur. Un décapsuleur est un petit instrument destiné à ouvrir les bouteilles fermées par des capsules métalliques en déformant celles-ci.

Un exemple d'antériorité est donné par la documentation du brevet US 2011/179581.

Il existe deux principaux types de décapsuleur : les décapsuleurs à lame ou à lèvre et les décapsuleurs à fourche, griffe, dent ou crochet.

Les décapsuleurs à lame ou à lèvre sont constitués d'un manche percé à une de ses extrémités d'une lumière rectangulaire suffisante pour permettre le passage partiel de la capsule. L'opérateur doit engager la capsule dans la lumière, de manière que la lame prenne appui sous la couronne et que son côté opposé repose au centre de la capsule. Par une pression de bas en haut, la lame entraîne quelques dents, ce qui déforme le métal et libère le col de verre enserré.

Les décapsuleurs à fourche, griffe, dent ou crochet sont quant à eux constitués d'une petite lame métallique ayant une pointe découpée en opposition d'un point d'appui. Le tout forme une sorte de pince rigide. L'opérateur engage la pointe sous un des plis de la collerette et place le bord opposé au centre de la capsule. Comme pour les décapsuleurs à lame ou à lèvre, la décapsulation s'effectue par une pression de bas en haut. Ce type de décapsuleur est fréquemment utilisé dans les couteaux à lames multiples de type « couteau suisse ».

L'invention propose un couteau à lame articulé muni d'un décapsuleur amélioré, permettant un positionnement facilité du décapsuleur sur la capsule et une décapsulation aisée.

L'invention a ainsi pour objet un couteau comprenant un manche d'axe longitudinal et une lame montée à rotation à une première extrémité longitudinale du manche, entre une position déployée hors du manche et dans l'alignement de celui-ci, et une position repliée dans un espace prévu dans le manche.

Conformément à l'invention, le couteau comprend en outre un décapsuleur, le décapsuleur étant placé à une deuxième extrémité longitudinale du manche, le décapsuleur comprenant une structure filaire montée à libre rotation autour d'un axe orthogonal à l'axe longitudinal du manche, la structure filaire définissant avec le manche un contour fermé délimitant une ouverture de décapsulation destinée à réceptionner une capsule, et le décapsuleur comprend un élément d'appui permettant l'appui du décapsuleur sur une partie supérieure de la capsule, ledit élément d'appui étant formé par une zone d'appui du manche, et un élément d'accrochage permettant l'accrochage du décapsuleur sous la capsule, ledit élément d'accrochage étant formé par une portion rectiligne transversale de la structure filaire.

Ainsi, l'emploi d'une structure filaire montée à libre rotation autour du manche et munie d'une portion rectiligne transversale permet de positionner facilement et de manière sécurisée le décapsuleur sur la capsule et d'effectuer ensuite aisément la décapsulation.

La zone d'appui du manche peut être une surface plane du manche, disposée à la deuxième extrémité longitudinale du manche et inclinée par rapport à l'axe longitudinal du manche.

La structure filaire peut être constituée d'un fil métallique plié.

De préférence, la structure filaire est plane et le fil est de section circulaire.

Le diamètre du fil est avantageusement inférieur à 3 mm.

De préférence, le diamètre du fil est compris entre 1,5 et 1,8 mm.

La structure filaire peut comprendre successivement, depuis la deuxième extrémité longitudinale du manche et en s'éloignant longitudinalement de ladite deuxième extrémité longitudinale : a) deux portions d'extrémité transversales engagées chacune dans un logement transversal du manche, b) deux portions longitudinales reliées chacune en amont à une portion d'extrémité transversale, c) deux portions inclinées en direction de l'axe longitudinal du manche et reliées chacune en amont à une portion longitudinale, et d) ladite portion rectiligne transversale qui est reliée aux deux portions inclinées.

Le couteau peut comprendre une première virole, dite virole fixe, en forme de bague fendue, emmanchée à la première extrémité du manche et traversée par une tige de rotation sur laquelle la lame est montée à rotation, et une deuxième virole, dite virole tournante, en forme de bague fendue, disposée à la première extrémité du manche au niveau de l'axe de rotation de la lame, de manière concentrique à la virole fixe, et apte à tourner sur elle-même selon l'axe longitudinal du manche.

Le couteau peut comprendre un évidement de rangement dans lequel est disposé un tire-bouchon.

L'invention a également pour objet l'utilisation d'un couteau écrit ci-dessus pour la décapsulation d'une bouteille.

D'autres caractéristiques et avantages de la présente invention apparaîtront à la lecture de la description détaillée ci-après, d'un exemple de mise en oeuvre non limitatif, faite en référence aux figures annexées dans lesquelles :
[Fig 1] est une vue générale en perspective d'un couteau selon l'invention,
[Fig 2] est une vue de dessus du couteau de la figure 1,
[Fig 3] est une vue de dessous du couteau de la figure 1,
[Fig 4] est une vue latérale du couteau de la figure 1, sans la structure filaire du couteau,
[Fig 5] est une vue en perspective éclatée du couteau de la figure 1, et
[Fig 6] est une vue illustrant la décapsulation d'une bouteille à l'aide du couteau de la figure 1.

Tel qu'illustré aux figures 1 à 5, un couteau 1 selon l'invention, du type couteau à lame repliable, comprend un manche 2, en bois ou en matériau plastique tel que du polyamide (avec une charge comme de la fibre de verre), et une lame 3 repliable dans le manche 2. La lame 3 est montée à rotation sur une tige de rotation 4 traversant le manche 2.

Un système à virole 5, placé à une première extrémité du manche 2, permet à l'aide d'une bague rotative selon l'axe longitudinal du manche, de bloquer en position la lame 3 une fois celle-ci déployée pour son utilisation.

Une première virole 5a, dite virole fixe, en forme de bague fendue, est emmanchée à l'extrémité du manche 2 et est traversée par l'axe d'articulation de la lame sur le manche 2. Une deuxième virole 5b, dite virole tournante, est également en forme de bague fendue, est disposée de manière concentrique à la virole fixe 5a (à l'extrémité du manche au niveau de l'axe de rotation de la lame), et apte à tourner sur elle-même, selon l'axe longitudinal du manche 2 (figure 5).

La fente prévue sur chaque virole 5a, 5b permet le passage de la lame 3 depuis la position repliée (dans le manche 2) vers la position déployée et inversement.

Afin de bloquer la lame 3 en position déployée d'utilisation, pour des raisons de sécurité, l'utilisateur fait tourner la virole tournante 5b, ce qui fait porter la partie proximale de la lame 3 (vers le manche 2) contre la périphérie distale de la virole, empêchant le pivotement de la lame 3 et donc maintenant celle-ci en position.

Le manche 2 comprend avantageusement un évidement latéral 6, de forme longiligne et disposé selon l'axe longitudinal du manche 2, disposé latéralement sur le manche 2 et ouvert sur l'extérieur sur toute sa longueur (figure 3).

Dans l'évidement 6 est disposé un tire-bouchon 7 qui est monté à rotation sur une tige de rotation 8 transversale à l'axe du manche 2. La tige de rotation 8 du tire-bouchon 7 est orthogonale à la tige de rotation 4 de la lame 3.

Conformément à l'invention, le couteau 1 comprend, au niveau de la deuxième extrémité du manche 2, un décapsuleur 9.

Le décapsuleur 9 comprend une structure filaire constituée d'un fil 10, qui est par exemple métallique, et typiquement en acier inoxydable. Le fil 10 s'étend avantageusement dans un plan et est plié de manière à définir avec l'extrémité du manche 2 une boucle fermée qui délimite une ouverture de décapsulation 11.

La structure filaire 10 est avantageusement symétrique par rapport à l'axe longitudinal du manche 2.

Le fil 10 comprend notamment deux portions d'extrémité transversales 10a, qui constituent deux tétons qui viennent s'engager radialement dans deux logements (perçages) correspondants 12 du manche 2. Les deux logements 12 sont alignés et définissent l'axe de rotation de la structure filaire, ledit axe étant orthogonal à l'axe longitudinal du manche 2 (figure 4).

Dans le mode de réalisation illustré à la figure 5, les deux portions d'extrémité transversales 10a du fil 10, proximales relativement au manche 2, se prolongent chacune vers l'extérieur du manche par une portion longitudinale 10b, puis par une portion inclinée 10c. Les portions inclinées 10c relient les portions longitudinales 10b à une portion transversale distale 10d, et ce en direction de l'axe du manche 2. Ainsi, la longueur de la portion transversale 10d est inférieure à la distance entre les deux portions longitudinales 10b.

Les portions d'extrémité transversales 10a et les portions longitudinales 10b délimitent sensiblement un rectangle, tandis que les portions inclinées 10c et la portion transversale centrale 10d délimitent sensiblement un trapèze isocèle.

Les portions d'extrémité transversales 10a, les portions longitudinales 10b, les portions inclinées 10c et la portion transversale centrale 10d sont avantageusement rectilignes.

En variante, les portions longitudinales 10b et les portions inclinées 10c peuvent être courbes ou alignées.

L'ouverture de décapsulation 11, délimitée par la structure filaire 10 et par le manche 2, est destinée à accueillir une partie d'une capsule de bouteille.

Une capsule de bouteille est typiquement de type bouchon couronne. Un bouchon couronne est destiné à l'obturation d'un goulot de bouteille dont le bord présente une retenue de forme semi-torique ou un filetage présentant au moins une contre-dépouille. Le bouchon couronne est principalement constitué d'un disque de métal, posé sur le goulot concentriquement à ce dernier, dont les rebords sont rabattus latéralement pour le sertir sur la retenue en formant une couronne crantée.

La portion rectiligne transversale 10d de la structure filaire 10 constitue une zone d'accrochage du décapsuleur 9 sous au moins un cran de la couronnée crantée.

Le décapsuleur 9 comprend également une zone d'appui 2a destinée à s'appuyer sur la partie supérieure de la capsule, au centre de la capsule. La zone d'appui 2a est une surface plane du manche 2 située à sa deuxième extrémité. Le manche 2 peut comprendre deux zones d'appui 2a, chaque zone d'appui 2a étant inclinée par rapport à l'axe du manche. Les deux zones d'appui 2a sont avantageusement symétriques par rapport à l'axe longitudinal du manche 2 (figure 4). Pour un positionnement optimal du décapsuleur 9 sur la capsule, l'angle d'inclinaison entre chaque zone d'appui 2a et l'axe longitudinal du manche est compris entre 30° et 60°.

La libre rotation de la structure filaire 10 permet en outre de suspendre et d'accrocher le couteau 1 à un support.

Pour faciliter le passage de la portion radiale centrale 10d sous la capsule, le fil a un diamètre inférieur à 3 mm, notamment à 2 mm, et de préférence compris entre 1,5 et 1,8 mm.

Enfin, le fil 10 est avantageusement cylindrique (de section circulaire), ce qui a pour avantage que le fil ne glisse pas sous la capsule. La portion transversale centrale 10d est avantageusement cylindrique et rectiligne, ce qui permet une meilleure prise de la capsule par le décapsuleur, et ainsi le décapsuleur 9 ne s'échappe pas lors de l'opération de décapsulage.

La figure 6 illustre le couteau 1 en configuration opérationnelle du décapsuleur 9.

Une capsule 13 d'une bouteille 14 est engagée dans l'ouverture 11 du décapsuleur 9. La structure filaire 10 étant montée à libre rotation autour du manche 2, on peut positionner facilement et naturellement le décapsuleur 9 sur la capsule 13, et on obtient en particulier un auto-centrage du décapsuleur 9 sur la capsule 13.

L'utilisateur engage la capsule 13 dans l'ouverture délimitée par la structure filaire, de manière que la portion transversale rectiligne 10d prenne appui sous la couronne de la capsule 13 et qu'une face d'appui 2a du manche 2 repose au centre de la capsule 13. Par une pression de bas en haut, la portion transversale rectiligne 10d entraîne quelques dents, ce qui déforme le métal et libère le col de verre enserré.

## Revendications

1. Couteau (1) comprenant un manche (2) d'axe longitudinal et une lame (3) montée à rotation à une première extrémité longitudinale du manche (2), entre une position déployée hors du manche (2) et dans l'alignement de celui-ci, et une position repliée dans un espace prévu dans le manche (2), le couteau (1) étant **caractérisé en ce qu'**il comprend en outre un décapsuleur (9), le décapsuleur (9) étant placé à une deuxième extrémité longitudinale du manche (2), le décapsuleur (9) comprenant une structure filaire (10) montée à libre rotation autour d'un axe orthogonal à l'axe longitudinal du manche (2), la structure filaire (10) définissant avec le manche (2) un contour fermé délimitant une ouverture de décapsulation (11) destinée à réceptionner une capsule (13), et **en ce que** le décapsuleur (9) comprend un élément d'appui (2a) permettant l'appui du décapsuleur (9) sur une partie supérieure de la capsule (13), ledit élément d'appui (2a) étant formé par une zone d'appui du manche (2), et un élément d'accrochage (10d) permettant l'accrochage du décapsuleur (9) sous la capsule (13), ledit élément d'accrochage (10d) étant formé par une portion rectiligne transversale de la structure filaire (10).

2. Couteau (1) selon la revendication 1, **caractérisé en ce que** la zone d'appui (2a) du manche est une surface plane du manche (2), disposée à la deuxième extrémité longitudinale du manche (2) et inclinée par rapport à l'axe longitudinal du manche (2).

3. Couteau (1) selon la revendication 1 ou 2, **caractérisé en ce que** la structure filaire (10) est constituée d'un fil métallique plié.

4. Couteau (1) selon la revendication 3, **caractérisé en ce que** la structure filaire (10) est plane et **en ce que** le fil est de section circulaire.

5. Couteau (1) selon la revendication 4, **caractérisé en ce que** le diamètre du fil est inférieur à 3 mm.

6. Couteau (1) selon la revendication 4 ou 5, **caractérisé en ce que** le diamètre du fil est compris entre 1,5 et 1,8 mm.

7. Couteau (1) selon l'une des revendications 1 à 6, **caractérisé en ce que** la structure filaire (10) comprend successivement, depuis la deuxième extrémité longitudinale du manche (2) et en s'éloignant longitudinalement de ladite deuxième extrémité longitudinale : a) deux portions d'extrémité transversales (10a) engagées chacune dans un logement transversal (12) du manche (2), b) deux portions longitudinales (10b) reliées chacune en amont à une portion d'extrémité transversale (10a), c) deux portions inclinées (10c) en direction de l'axe longitudinal du manche (2) et reliées chacune en amont à une portion longitudinale, et d) ladite portion rectiligne transversale (10d) qui est reliée aux deux portions inclinées (10c).

8. Couteau (1) selon l'une des revendications 1 à 7, **caractérisé en ce qu'**il comprend une première virole (5a), dite virole fixe, en forme de bague fendue, emmanchée à la première extrémité du manche (2) et traversée par une tige de rotation (4) sur laquelle la lame (3) est montée à rotation, et une deuxième virole (5b), dite virole tournante, en forme de bague fendue, disposée à la première extrémité du manche (2) au niveau de l'axe de rotation de la lame (3), de manière concentrique à la virole fixe (5a), et apte à tourner sur elle-même selon l'axe longitudinal du manche (2).

9. Couteau (1) selon l'une des revendications 1 à 8, **caractérisé en ce qu'**il comprend un évidement de rangement (6) dans lequel est disposé un tire-bouchon (7).

10. Utilisation d'un couteau (1) selon l'une des revendications 1 à 9 pour la décapsulation d'une bouteille (14).

## Patentansprüche

1. Messer (1), das einen Griff (2) mit einer Längsachse und eine Klinge (3) umfasst, die drehbar an einem ersten Längsende des Griffs (2) zwischen einer außerhalb des Griffs (2) ausgefahrenen Position in Ausrichtung mit letzterem und einer in einem im Griff (2) vorgesehenen Raum eingeklappten Position montiert ist, wobei das Messer (1) **dadurch gekennzeichnet ist, dass** es ferner einen Kapselheber (9) umfasst, wobei der Kapselheber (9) an einem zweiten Längsende des Griffs (2) platziert ist, wobei der Kapselheber (9) eine Drahtstruktur (10) umfasst, die frei drehbar um eine Achse, die orthogonal zur Längsachse des Griffs (2) verläuft, montiert ist, wobei die Drahtstruktur (10) mit dem Griff (2) eine geschlossene Kontur definiert, die eine Kapselheberöffnung (11) begrenzt, die dazu bestimmt ist, eine Kapsel (13) aufzunehmen, und dadurch, dass der Kapselheber (9) ein Stützelement (2a), das die Abstützung des Kapselhebers (9) auf einem oberen Teil der Kapsel (13) ermöglicht, wobei das Stützelement (2a) durch einen Stützbereich des Griffs (2) gebildet wird, und ein Hakenelement (10d) umfasst, das das Einhaken des Kapselhebers (9) unter der Kapsel (13) ermöglicht, wobei das Hakenelement (10d) durch einen quer verlaufenden geradlinigen Abschnitt der Drahtstruktur (10) gebildet wird.

2. Messer (1) nach Anspruch 1, **dadurch gekennzeichnet, dass** der Stützbereich (2a) des Griffs eine ebene Oberfläche des Griffs (2) ist, die am zweiten Längsende des Griffs (2) angeordnet und in Bezug zur Längsachse des Griffs (2) geneigt ist.

3. Messer (1) nach Anspruch 1 oder 2, **dadurch gekennzeichnet, dass** die Drahtstruktur (10) aus einem gebogenen Metalldraht besteht.

4. Messer (1) nach Anspruch 3, **dadurch gekennzeichnet, dass** die Drahtstruktur (10) flach ist und der Draht einen kreisförmigen Querschnitt hat.

5. Messer (1) nach Anspruch 4, **dadurch gekennzeichnet, dass** der Durchmesser des Drahtes kleiner als 3 mm ist.

6. Messer (1) nach Anspruch 4 oder 5, **dadurch gekennzeichnet, dass** der Durchmesser des Drahtes zwischen 1,5 und 1,8 mm beträgt.

7. Messer (1) nach einem der Ansprüche 1 bis 6, **dadurch gekennzeichnet, dass** die Drahtstruktur (10) nacheinander vom zweiten Längsende des Griffs (2) aus und in Längsrichtung vom zweiten Längsende weg Folgendes umfasst: a) zwei quer verlaufende Endabschnitte (10a), die jeweils in ein quer verlaufendes Gehäuse (12) des Griffs (2) eingreifen, b) zwei Längsabschnitte (10b), die jeweils vorgelagert mit einem quer verlaufenden Endabschnitt (10a) verbunden sind, c) zwei Abschnitte (10c), die in Richtung der Längsachse des Griffs (2) geneigt und jeweils vorgelagert mit einem Längsabschnitt verbunden sind, und d) den quer verlaufenden geradlinigen Abschnitt (10d), der mit den beiden geneigten Abschnitten (10c) verbunden ist.

8. Messer (1) nach einem der Ansprüche 1 bis 7, **dadurch gekennzeichnet, dass** es eine erste Haltehülse (5a), als feste Haltehülse bezeichnet, in Form eines Spaltrings, die am ersten Ende des Griffs (2) aufgesteckt ist und von einer Drehstange (4) durchquert wird, die auf der Klinge (3) drehbar montiert ist, und eine zweite Haltehülse (5b), als rotierende Haltehülse bezeichnet, in Form eines Spaltrings umfasst, die am ersten Ende des Griffs (2) auf Höhe der Drehachse der Klinge (3) konzentrisch mit der festen Haltehülse (5a) angeordnet und dazu ausgelegt ist, sich entlang der Drehachse des Griffs (2) um sich selbst zu drehen.

9. Messer (1) nach einem der Ansprüche 1 bis 8, **dadurch gekennzeichnet, dass** es eine Aufbewahrungsaussparung (6) umfasst, in der ein Korkenzieher (7) angeordnet ist.

10. Verwendung eines Messers (1) nach einem der Ansprüche 1 bis 9 zur Entkapselung einer Flasche (14).

## Claims

1. A knife (1) comprising a handle (2) with a longitudinal axis and a blade (3) mounted to rotate at a first longitudinal end of the handle (2), between a position deployed outside the handle (2) and aligned with the latter, and a position folded into a space provided in the handle (2), the knife (1) being **characterized in that** it further comprises a cap lifter (9), the cap lifter (9) being placed at a second longitudinal end of the handle (2), the cap lifter (9) comprising a wire structure (10) mounted to rotate freely about an axis orthogonal to the longitudinal axis of the handle (2), the wire structure (10) defining with the handle (2) a closed contour delimiting a cap lifting opening (11) intended to receive a cap (13), and **in that** the cap lifter (9) comprises a bearing element (2a) allowing the bearing of the cap lifter (9) on an upper part of the cap (13), said bearing element (2a) being formed by a bearing area of the handle (2), and a hooking element (10d) allowing the hooking of the cap lifter (9) under the cap (13), said hooking element (10d) being formed by a transverse rectilinear portion of the wire structure (10).

2. The knife (1) according to claim 1, **characterized in that** the bearing area (2a) of the handle is a flat surface of the handle (2), disposed at the second longitudinal end of the handle (2) and inclined relative to the longitudinal axis of the handle (2).

3. The knife (1) according to claim 1 or 2, **characterized in that** the wire structure (10) consists of a folded metal wire.

4. The knife (1) according to claim 3, **characterized in that** the wire structure (10) is flat and **in that** the wire has a circular section.

5. The knife (1) according to claim 4, **characterized in that** the diameter of the wire is less than 3 mm.

6. The knife (1) according to claim 4 or 5, **characterized in that** the diameter of the wire is comprised between 1.5 and 1.8 mm.

7. The knife (1) according to any of claims 1 to 6, **characterized in that** the wire structure (10) comprises successively, from the second longitudinal end of the handle (2) and moving away longitudinally from said second longitudinal end: a) two transverse end portions (103) each engaged in a transverse housing (12) of the handle (2), b) two longitudinal portions (10b) each connected upstream to a transverse end portion (10a), c) two inclined portions (10c) in the direction of the longitudinal axis of the handle (2) and each connected upstream to a longitudinal portion, and d) said transverse rectilinear portion (10d) which is connected to the two inclined portions (10c).

8. The knife (1) according to any of claims 1 to 7, **characterized in that** it comprises a first ferrule (5a), called a fixed ferrule, in the form of a split ring, fitted at the first end of the handle (2) and crossed by a rotation rod (4) on which the blade (3) is mounted to rotate, and a second ferrule (5b), called a rotating ferrule, in the form of a split ring, disposed at the first end of the handle (2) at the rotation axis of the blade (3), concentrically with the fixed ferrule (5a), and capable of rotating on itself along the longitudinal axis of the handle (2).

9. The knife (1) according to any of claims 1 to 8, **characterized in that** it comprises a storage recess (6) in which a corkscrew (7) is disposed.

10. A use of a knife (1) according to any of claims 1 to 9 for the cap lifting a bottle (14).
